# FASCICULE DE BREVET EUROPEEN

(11) **EP 0 060 806 B1**
(45) Date de publication et mention de la délivrance du brevet: **06.05.1987**
(21) Numéro de dépôt: 82810024.8
(22) Date de dépôt: 21.01.1982
(51) Int. Cl.: G04C 3/14

(54) **Procédé pour réduire la consommation d'un moteur pas-à-pas et dispositif pour la mise en oeuvre de ce procédé**
Verfahren zur Reduzierung der Leistungsaufnahme eines Schrittmotors und Vorrichtung zur Durchführung dieses Verfahrens
Method of reducing the power consumption of a stepping motor, and device for carrying out this method

(30) Priorité: 18.03.1981 CH 1826/81
(43) Date de publication de la demande: 22.09.1982
(62) Demande divisionnaire de: 84101561.3
(73) Titulaire: ASULAB S.A., CH-2502 Bienne (CH)
(72) Inventeur: Remus, Hans-Jürgen, CH-2024 St-Aubin (CH); Antognini, Luciano Marco, CH-2006 Neuchatel (CH)
(74) Mandataire: de Montmollin, Henri

## Description

La présente invention se rapporte à un procédé pour réduire la consommation d'un moteur pas-à-pas comportant une bobine et un rotor couplé magnétiquement à la bobine et mis en rotation par des impulsions motrices appliquées à la bobine, en adaptant automatiquement la durée des impulsions motrices à la charge entraînée par le moteur, ledit procédé consistant à mesurer, pendant chaque impulsion motrice, la tension induite dans la bobine par la rotation du rotor, et à interrompre l'impulsion motrice en dépendance de la mesure de la tension induite.

La présente invention se rapporte également à un dispositif mettant en oeuvre ce procédé.

Les moteurs pas-à-pas sont utilisés dans de nombreux dispositifs où un organe mécanique doit être déplacé d'une quantité déterminée en réponse à un signal électrique. Ils sont notamment utilisés dans les pièces d'horlogerie électroniques. Dans celles-ci, les aiguilles d'affichage de l'heure doivent être déplacées d'une quantité déterminée en réponse à des impulsions de période très précise fournies par une base de temps.

Dans ces pièces d'horlogerie, la plus grande partie de l'énergie fournie par la source d'alimentation électrique, qui est en général une pile, est consommée par le moteur pas-à-pas. Le volume à disposition dans ces pièces d'horlogerie étant très restreint, il est important de limiter autant que possible la consommation de ce moteur pour augmenter la durée de vie de la pile ou, pour une durée de vie donnée, pour pouvoir diminuer son volume.

Dans la plupart des pièces d'horlogerie actuelles, la durée des impulsions motrices envoyées à intervalle régulier au moteur est fixe. Cette durée est choisie de manière à garantir le bon fonctionnement du moteur même dans les plus mauvaises conditions, c'est-à-dire avec une tension de pile faible, pendant l'entraînement du mécanisme de calendrier, en présence de choc ou de champ magnétique externe, etc. Comme ces mauvaises conditions ne se présentent que rarement, le moteur est le plus souvent suralimenté.

Il est possible de réduire notablement la consommation en énergie du moteur en adaptant l'énergie fournie par les impulsions motrices à la charge momentanée qu'il doit entraîner et à la tension d'alimentation.

Une solution à ce problème consiste à prévoir un circuit formateur d'impulsions capable de produire des impulsions de durées différentes et un dispositif qui détecte la rotation ou l'absence de rotation du moteur. Le brevet US-A-4 158 287, par exemple, décrit une pièce d'horlogerie équipée d'un tel détecteur. Lorsque ce dernier constate que le rotor n'a pas tourné correctement en réponse à une impulsion motrice, il provoque l'augmentation de la durée des impulsions motrices suivantes. Un tel dispositif ne permet pas de réduire l'énergie consommée par le moteur de façon optimum, car la durée de chaque impulsion motrice est déterminée non par les conditions qui prévalent pendant qu'elle est appliquée au moteur, mais par les conditions qui prévalaient lors de l'impulsion motrice précédente.

La durée des impulsions motrices envoyées au moteur peut aussi être progressivement réduite jusqu'à ce qu'un pas non effectué soit détecté. Une impulsion de rattrapage est alors envoyée au moteur et l'énergie des impulsions motrices normales est fixée à une valeur supérieure. Cette valeur est maintenue pendant un certain temps. Si le moteur a tourné normalement pendant cette période, la durée des impulsions est à nouveau réduite. Une telle solution ne permet pas une adaptation permanente et rapide des impulsions motrices à la charge du moteur. De plus, cette adaptation lente et l'envoi d'impulsions de rattrapage en cas de non rotation fait que la consommation en énergie est plus élevée qu'il n'est nécessaire.

Pour éviter ces inconvénients, il est connu de prévoir des dispositifs qui adaptent la durée de chaque impulsion motrice à la charge que le moteur doit entraîner en réponse à cette impulsion motrice.

Le brevet US-A-3 500 103 décrit un dispositif qui détecte le mouvement de l'organe mobile du moteur par l'intermédiaire de la tension induite dans une bobine de détection distincte de la bobine motrice et qui interrompt l'impulsion motrice lorsque l'organe mobile atteint soit une position soit une vitesse déterminée.

Le brevet US-A-3 855 781 propose des solutions selon lesquelles la position du rotor est détectée par la mesure de la tension induite dans une bobine auxiliaire ou créée par la déformation d'un capteur piézo- électrique au passage des dents d'une des roues du train d'engrenage entraîné par le moteur. Cette tension est utilisée pour interrompre l'impulsion motrice.

Les dispositifs décrits dans les deux brevets ci-dessus nécessitent des éléments supplémentaires pour fonctionner, ce qui rend leur mise en oeuvre chère et compliquée.

La demande de brevet FR-A-2 200 675 propose de détecter la variation de courant dans la bobine de commande du moteur et d'interrompre l'impulsion motrice lorsque ce courant passe par un minimum. Les limites de cette détection sont imposées par la forme du courant qui dépend de la constante de temps du circuit. de la force contre-électromotrice induite, ainsi que de la charge du moteur. Dans certains cas. le minimum de courant peut disparaître, ce qui rend inefficace le dispositif d'asservissement.

Par ailleurs. le brevet US-A-4 114 364 décrit un circuit d'asservissement de la durée des impulsions motrices à la charge du moteur, qui comporte des moyens pour détecter le courant dans la bobine de commande et des moyens pour interrompre l'impulsion lorsque ce courant atteint une valeur égale au rapport entre la tension d'alimentation de la bobine et sa résistance en courant continu, c'est-à-dire lorsque le rotor a terminé son pas. On prévoit également la possibilité d'interrompre l'impulsion avant que le courant ait atteint cette valeur.

Tous les dispositifs décrits ci-dessus utilisent la mesure d'une grandeur physique telle que la vitesse ou la position du rotor ou telle que le courant circulant dans la bobine. Cette mesure est utilisée directement ou par comparaison avec une valeur de référence pour commander l'interruption de l'impulsion motrice. Or, aucune de ces grandeurs physiques ne donne d'indication absolue sur l'instant exact où cette impulsion motrice doit être interrompue pour que la consommation d'énergie du moteur soit réellement minimale. Tous ces dispositifs provoquent donc l'interruption de l'impulsion motrice à un instant choisi arbitrairement et qui n'est en général pas l'instant optimum. Dans la pratique, ces dispositifs doivent tenir compte de facteurs de sécurité tels que, la plupart du temps, le moteur consomme trop d'énergie ou ne fonctionne pas avec sécurité.

D'autres documents décrivent des dispositifs utilisant à d'autres fins la mesure du courant dans la bobine d'un moteur pas-à-pas. Ainsi, par exemple, la demande de brevet JP-A-53-72112 décrit un dispositif dans lequel ce courant est mesuré pour détecter l'instant où les parties saturables du circuit magnétique du moteur sont effectivement saturées, les impulsions motrices ayant une durée constante à partir de cet instant. Cette disposition permet de réduire l'influence d'un champ magnétique extérieur sur le fonctionnement du moteur pas-à-pas.

De même, la demande de brevet CH-A-616 819 décrit un dispositif dans lequel ce courant est mesuré à deux instants prédéterminés, pendant chaque impulsion motrice, la comparaison des valeurs mesurées permettant de déterminer si le rotor tourne correctement en réponse à cette impulsion motrice.

De tels dispositifs ne permettent cependant pas de diminuer la consommation du moteur pas-à-pas.

La communication N° D1.10 faite par MM. A. Pittet et M. Jufer au 10^{e} Congrès International de Chronométrie qui s'est réuni à Genève (Suisse) en septembre 1979 a montré l'intérêt qu'il y a à utiliser la tension induite dans la bobine d'un moteur pas-à-pas par la rotation de son rotor pour déterminer l'importance de la charge mécanique entraînée par ce moteur.

Cette tension induite dans la bobine par le mouvement du rotor est étroitement liée à l'énergie mécanique fournie par le moteur, par la relation où Uᵣ est cette tension induite, i est le courant qui circule dans la bobine, C le couple fourni par le moteur et w la vitesse angulaire du rotor.

Le second terme de l'équation ci-dessus représente l'énergie mécanique totale fournie par le moteur pendant un de ses pas, et le premier terme représente l'énergie électrique qui est transformée, par le moteur, en cette énergie mécanique.

La relation ci-dessus montre que la tension Uᵣ induite dans la bobine par la rotation du rotor est directement liée à l'énergie mécanique fournie par le moteur. Le courant i qui intervient également dans cette relation, ainsi que toutes les autres grandeurs physiques qui peuvent être mesurées sur un moteur en rotation, dépendent également de facteurs non liés à cette énergie mécanique, telles que la tension de la source d'alimentation et la résistance ohmique de la bobine. Il en découle que la mesure de la tension induite Uᵣ constitue le procédé le plus adéquat pour déterminer avec précision et sécurité l'instant optimal d'interruption de l'impulsion motrice. La communication ci-dessus ne donne cependant aucune indication pratique sur la manière de déterminer cet instant.

Il faut noter que la tension induite dans la bobine par le mouvement du rotor ne constitue qu'une partie de la tension induite globale qui est citée dans la demande de brevet FR-A-2 200 675 et dont le maximum coïncide avec le minimum du courant circulant dans la bobine, lorsque ce minimum existe. L'autre partie de la tension induite globale est constituée par la tension d'auto-induction créée dans la bobine par les variations du courant qui y circule.

Cette tension d'auto-induction n'étant pas liée directement à l'énergie fournie par le moteur, la tension induite globale ne constitue pas une grandeur adéquate pour déterminer l'instant optimum d'interruption de l'impulsion motrice. A cela s'ajoute le fait, déjà cité, que le courant dans la bobine ne présente pas toujours de minimum. En outre. ce minimum, lorsqu'il est présent, n'est pas suffisamment net pour que sa détection puisse se faire avec précision.

Un des buts de la présente invention est de proposer un procédé du genre défini ci-dessus qui utilise de manière efficace la mesure de la tension induite dans la bobine du moteur par la rotation de son rotor pour interrompre l'impulsion motrice aussitôt que celui-ci a reçu suffisamment d'énergie pour qu'il termine son pas avec sécurité.

Un autre but de la présente invention est de proposer un dispositif pour la mise en oeuvre de ce procédé.

Ces buts sont atteints par le procédé et le dispositif revendiqués.

L'invention va maintenant être décrite plus en détail à l'aide du dessin dans lequel :
La figure 1 représente le schéma équivalent d'un moteur pas-à-pas :
La figure 2a illustre la variation du courant dans la bobine du moteur dans deux cas de charge de ce moteur ;
La figure 2b illustre la variation de la tension induite dans la bobine par la rotation du rotor dans les mêmes cas de charge ;
La figure 3 illustre la variation de la durée de l'impulsion motrice minimum et du temps mis par la tension induite pour atteindre un seuil déterminé en fonction de la charge entraînée par le moteur ;
La figure 4 est un schéma bloc d'un exemple de dispositif selon l'invention ;
La figure 5 illustre le fonctionnement du dispositif de la figure 4 ;
La figure 6 est un schéma d'un premier exemple de circuit de mesure de la tension induite dans la bobine par la rotation du rotor ;
La figure 7 illustre le principe de fonctionnement du circuit de la figure 6 ;
La figure 8 illustre le fonctionnement du circuit de la figure 6 ;
La figure 9 est un schéma d'un deuxième exemple de circuit de mesure de la tension induite dans la bobine par la rotation du rotor ;
La figure 10 illustre le fonctionnement du circuit de la figure 9 ;
La figure 11 est un schéma d'un troisième exemple de circuit de mesure de la tension induite dans la bobine par la rotation du rotor ;
La figure 12 est un schéma d'un premier exemple de circuit utilisant la mesure de la tension induite dans la bobine par la rotation du rotor pour interrompre l'impulsion motrice ;
La figure 13 illustre le fonctionnement du circuit de la figure 12 ;
La figure 14 est un schéma d'un deuxième exemple de circuit utilisant la mesure de la tension induite dans la bobine par la rotation du rotor pour interrompre l'impulsion motrice ; et
La figure 15 illustre le fonctionnement du circuit de la figure 14.

La figure 1 représente le schéma équivalent d'un moteur pas-à-pas. La bobine de ce moteur est représentée par une bobine 1, d'inductivité L et de résistance nulle, et par une résistance 2, de valeur R égale à la résistance de la bobine du moteur. La source de tension induite dans la bobine par la rotation du rotor est symbolisée par une source de tension 3. La valeur de cette tension induite est désignée par Uᵣ.

Les courbes 4 et 5 de la figure 2a, qui sont bien connues, illustrent la variation du courant i dans la bobine du moteur en fonction du temps, pendant l'impulsion motrice, dans des cas où la charge entraînée par le moteur est faible, respectivement forte.

Les courbes 6 et 7 de la figure 2b illustrent, dans les mêmes cas de charge, la variation de la tension Uᵣ, mesurée par un dispositif qui sera décrit plus loin.

Les courbes 4 et 5 montrent que, juste après l'instant tₒ d'enclenchement de l'impulsion motrice, le courant dans la bobine croît suivant une loi exponentielle, avec une constante de temps égale à L/R, indépendamment de la charge que doit entraîner le moteur. Le rotor est encore immobile et la tension U, est nulle (figure 2b).

A l'instant t₁, le rotor commence à tourner. La source 3 commence à fournir la tension Uᵣ induite par la rotation du rotor, et le courant i dans la bobine cesse donc d'avoir une variation exponentielle. Il suit une courbe qui dépend de la charge entraînée par le moteur, et dont les courbes 4 et 5 sont deux exemples. La tension Uᵣ suit une courbe qui dépend également de la charge entraînée par le moteur. La courbe 6 de la figure 2b correspond à la courbe 4 de la figure 2a, et la courbe 7 à la courbe 5. Quelle que soit la charge entraînée par le moteur, la tension Uᵣ passe par un maximum, avant de passer par zéro à l'instant où le rotor passe par sa position d'équilibre avec courant, c'est-à-dire la position qu'il finit par prendre, après quelques oscillations, si l'impulsion motrice n'est pas interrompue.

La tension Uᵣ oscille ensuite autour de zéro jusqu'à ce que le rotor s'immobilise.

Il existe plusieurs possibilités d'exploiter l'information fournie par la mesure de la tension Uᵣ. Celle-ci, comme les autres grandeurs physiques qui peuvent être mesurées sur le moteur, ne présente pas de point particulier qui coïncide exactement avec l'instant où l'impulsion motrice doit être interrompue pour que la consommation du moteur soit minimum.

Cependant, des mesures ont montré que quelle que soit l'information qui est extraite de la mesure, cette information est liée très directement à la durée optimum de l'impulsion motrice. La loi qui lie cette information et cette durée est toujours une loi simple, qui permet d'exploiter facilement l'information extraite de la mesure de la tension Uᵣ.

Parmi les informations qui peuvent être extraites de la mesure de la tension Uᵣ on peut citer la position dans le temps ou l'amplitude du maximum de cette tension U,, le temps mis par cette tension Uᵣ pour atteindre un certain seuil sur son flanc montant ou sur son flanc descendant, sa dérivée ou son intégrale. etc. Des essais ont montré que l'information donnée par le temps mis par la tension Uᵣ pour atteindre un certain seuil est la plus facile à extraire de la mesure de la tension Uᵣ et à exploiter pour déterminer la durée optimum de l'impulsion motrice.

La figure 3 illustre la variation de la durée minimum T1 de l'impulsion motrice nécessaire pour faire tourner un moteur en fonction du couple C que ce moteur doit fournir. Cette variation est sensiblement linéaire et présente une dispersion assez faible pour un type de moteur déterminé. Elle peut être exprimée par la relation où T01 est la durée minimum de l'impulsion motrice pour une charge nulle et a la pente de la droite.

La variation du temps T2 mis par la tension Uᵣ pour atteindre un seuil Uₛ déterminé a également été reportée sur cette figure 3. Elle est également sensiblement linéaire et peut être exprimée par la relation où T02 est le temps mis par la tension Uᵣ pour atteindre la tension de seuil Uₛ en l'absence de charge et b est la pente de la droite.

Il est intéressant de noter que, dans une assez large gamme de valeurs de la tension de seuil U_{S}, la relation entre T2 et C reste linéaire. Les termes T02 et b dépendent bien entendu de la tension Uₛ choisie.

La relation entre les temps T1 et T2 est également linéaire et elle est donnée par l'équation :

Dans cette équation, les termes a, b, T01 et T02 sont des constantes pour un type de moteur donné et pour une tension de seuil Uₛ déterminée. Elle peut donc s'écrire sous la forme avec

Les termes k et K peuvent être facilement calculés à partir de la mesure des temps T01 et T02 et des temps T1 et T2 pour une charge connue. Une fois qu'ils ont été déterminés, pour un type de moteur, ils peuvent être utilisés dans le circuit de commande de ce type de moteur, dont la figure 4 donne le schéma de principe. La figure 5 montre la variation des signaux en quelques points de cette figure 4.

Dans la figure 4, la référence 8 désigne un circuit dont la sortie délivre un signal S8 à un circuit de commande 9 chaque fois que le moteur 10 doit avancer d'un pas.

Le circuit 8 peut être constitué, à titre d'exemple non limitatif, par l'oscillateur et la chaîne de division de fréquence d'une montre électronique, et il peut être agencé de manière à délivrer des signaux périodiques ayant diverses fréquences. Ces signaux seront décrits plus loin.

En réponse au signal S8, le circuit de commande 9 délivre une impulsion motrice I au moteur 10. Dans le cas où ce moteur 10 est un moteur pas-à-pas tel qu'il est couramment utilisé dans les montres, la polarité correcte de l'impulsion motrice 1 est déterminée également par le circuit 9.

Un circuit de mesure 11 est relié au moteur 10. Il est agencé, d'une manière dont des exemples seront donnés plus loin, pour délivrer une tension Uₘ proportionnelle à la tension Uᵣ induite dans la bobine du moteur par la rotation du rotor.

La tension mesurée Uₘ est appliquée à un circuit détecteur 12 qui délivre un signal S12 à l'instant où cette tension Uₘ dépasse une tension de référence U_{S'} judicieusement choisie.

Un circuit de calcul 13, dont des exemples de réalisation seront décrits plus loin, délivre un signal S13 un certain temps après avoir reçu le signal S12. L'instant où ce signal S13 est délivré dépend du temps qui s'est écoulé entre le début de l'impulsion motrice et l'apparition du signal S12, et des deux constantes k et K qui sont également fournies, sous une forme adéquate, au circuit de calcul 13. Le signal S13 est utilisé par le circuit de commande 9 pour interrompre l'impulsion motrice I.

La figure 6 donne le schéma de principe d'un exemple de circuit 11 de mesure de la tension Uᵣ. Ce circuit 11. comme les autres circuits qui seront décrits plus loin, est alimenté par une source de tension. non représentée. Cette source délivre une tension positive + Uₐ et une tension négative - Uₐ par rapport à un point milieu qui est mis à la masse du circuit. La tension - Uₐ est destinée, notamment, à alimenter les amplificateurs différentiels utilisés dans ces circuits.

Cette figure 6 montre le moteur 10 branché, de manière classique, dans un pont de quatre transistors MOS 14, 15, 16 et 17 faisant partie du circuit de commande 9 de la figure 4. Les transistors 14 et 15. de type p. ont leurs sources reliées au pôle positif + Uₐ de la source d'alimentation. non représentée. Les transistors 16 et 17, de type n, ont leur source reliée à la masse du circuit, à travers une résistance de mesure 18. de faible valeur, faisant partie du circuit de mesure 11 de la figure 4. Les drains des transistors 14 et 16 sont reliés à l'une des bornes du moteur 10. et les drains des transistors 15 et 17 à l'autre.

Les électrodes de commande des quatre transistors 14 à 17 sont reliées à un circuit logique. non représenté dans cette figure 6, qui délivre les signaux logiques nécessaires à la commande de ces transistors. Un exemple de ce circuit logique sera donné plus loin.

Le circuit de mesure 11 comporte un amplificateur 20 dont l'entrée est reliée au point 19 commun aux sources des transistors 16 et 17 et à la résistance 18. Le gain de cet amplificateur 20 est choisi de manière que sa tension de sortie U20 soit égale à la tension d'alimentation + Uₐ lorsque le courant i circulant dans la bobine du moteur est égale à Uₐ/R.

La sortie de cet amplificateur 20 est reliée à l'entrée d'une porte de transmission 21, et à l'entrée inverseuse d'un amplificateur différentiel 22. La porte de transmission 21 est commandée par un signal logique 21C qui est fourni, par exemple, par le circuit 8 de la figure 4, et qui sera décrit plus loin.

La sortie de cette porte de transmission 21 est reliée au point 23 de jonction d'une résistance 24, ayant une valeur R24, et d'un condensateur 25 ayant une capacité C25. Le point 23 est également relié, à travers un amplificateur 26, à l'entrée non inverseuse de l'amplificateur différentiel 22.

L'amplificateur 26 a pour seul but de diminuer la charge que constituerait, pour le circuit R-C 24-25, l'entrée de l'amplificateur 22. Le gain de cet amplificateur 26 est choisi égal à 1.

Le circuit formé par la résistance 24 et le condensateur 25 est branché entre la borne + Uₐ de la source d'alimentation et la masse. La valeur R24 de la résistance 24 et la capacité C25 du condensateur 25 sont choisies de manière que où L et R sont, comme ci-dessus, l'inductivité et la résistance de la bobine du moteur.

Lorsque le signal 21C est à l'état « 0 ", la porte de transmission 21 est dans son état bloquant. La tension au point 23 varie donc de manière exponentielle, vers sa valeur asymptotique, qui est égale à la tension d'alimentation + Uₐ, avec la même constante de temps τ = R24 . C25 que le courant qui circulerait dans la bobine du moteur si le rotor était bloqué, c'est-à-dire si la tension U, était nulle.

Lorsque la porte de transmission 21 est dans son état conducteur, la tension au point 23 est égale à la tension de sortie de l'amplificateur 20.

La figure 7 illustre le principe de fonctionnement de ce circuit. Dans cette figure 7, la courbe 27 représente la variation, pendant une impulsion motrice, de la tension U20 de sortie de l'amplificateur 20. Cette courbe 27 est une image du courant i qui circule dans la bobine du moteur 10.

Tant que la porte de transmission 21 reste conductrice, la tension U23 au point 23 suit la même courbe 27. La tension U22 de sortie de l'amplificateur différentiel 22 reste donc nulle. Si, à un instant tₓ quelconque, la porte 21 devient bloquante, la tension U20 continue à suivre la courbe 27. La tension U23, par contre, commence à suivre la courbe 28, qui est la courbe exponentielle passant par le point X, de constante de temps τ = R24.C25 et de valeur asymptotique égale à + Uₐ. Cette courbe 28 est exactement la même que celle que suivrait la tension U20 si, à l'instant t_{x'} le rotor était brusquement bloqué, ce qui annulerait la tension Uᵣ. Elle est donc l'image du courant i' qui circulerait, dans ces conditions, dans la bobine du moteur.

Les tensions U20 et U23 étant appliquées aux entrées inverseuses et directes de l'amplificateur différentiel 22, la tension de sortie U22 de ce dernier vaut donc U23―U20.

On va montrer ci-dessous que, pendant un court instant après que la porte 21 est devenue bloquante, cette tension U22 = U23―U20 est proportionnelle à la tension Urx_{'} c'est-à-dire à la valeur de la tension induite dans la bobine du moteur par la rotation du rotor à l'instant tₓ.

La tension U20 est proportionnelle au courant i qui circule dans la bobine pendant une impulsion motrice. D'une manière générale, ce courant i peut être exprimé par la relation qui se déduit facilement du circuit de la figure 1 dans le cas où la tension + Uₐ est appliquée au moteur par son circuit de commande, non représenté dans cette figure 1.

En chaque point de la courbe 27, la pente est donnée par l'équation suivante, qui se déduit facilement de l'équation (2) :

Au point X, cette pente est donnée par : où Xᵣₓ et iₓ sont respectivement les valeurs de Uᵣ et de i au point X.

La tangente 29 à la courbe 27 au point X a donc pour équation où C1 est une constante d'intégration qui peut se calculer en tenant compte de la condition

Tous calculs faits, l'équation de la tangente 29 devient :

Au point Y, pour lequel t = ty, on trouve :

On a vu ci-dessus que si, à l'instant t_{x'} le rotor était brusquement bloqué, ce qui annulerait la tension Uᵣ, le courant i circulant dans la bobine suivrait, après cet instant t_{x'} une courbe exponentielle dont la courbe 28 est une image. Dans ce cas, l'équation (2) ci-dessus deviendrait :

Les mêmes raisonnements que ci-dessus montrent que l'ordonnée i"y du point Z situé en t = ty sur la tangente 30 à l'exponentielle 28 est égale à où Δt = ty - t_{x'}

En soustrayant l'équation (4) ci-dessus de cette équation (6), on trouve ou encore

On voit donc que en chaque point X de la courbe 27, la tension Uᵣₓ induite dans la bobine par la rotation du rotor est proportionnelle au segment Y―Z, pour un temps de mesure Δt = ty - tₓ donné.

Notamment, pour Δt = T, Uᵣₓ est égale à la longueur du segment Z' - Y' de la figure 7, où Y' et Z' sont les points des tangentes 29 et 30 situés à l'abscisse (tₓ + T). L'ordonnée du point Z' est égale à Uₐ/R qui est la valeur asymptotique de l'exponentielle 28.

Si Δt est choisi suffisamment petit, les tangentes 29 et 30 peuvent être confondues avec les courbes 27 et 28. Le courant i'_{y} peut être remplacé par le courant iy et le courant i"y par le courant qui circulerait dans la bobine à l'instant ty si la tension induite Uᵣ était annulée à l'instant tₓ.

Si on se souvient que la tension U20 est proportionnelle au courant i et que la tension U23 est proportionnelle au courant qui circulerait dans la bobine après l'instant tₓ si la tension induite était annulée à cet instant tₓ, on voit que l'équation (7) ci-dessus peut s'écrire où J est un facteur de proportionnalité qui dépend de la valeur de la résistance 18 et du gain de l'amplificateur 22. et U23y et U20y sont les valeurs des tensions U23 et U20 à l'instant ty.

Les figures 8a et 8b illustrent le fonctionnement du circuit de la figure 6 lorsque la porte de transmission 21 est commandée par un signal 21C tel que celui qui est représenté à la figure 8c.

Dans le présent exemple. la porte de transmission 21 est conductrice lorsque le signal 21 C est à l'état logique « 1 », et bloquée lorsque ce signal 21C est à l'état logique « 0 ». Le signal de commande 21C est constitué, par exemple. par des impulsions ayant une période de 250 microsecondes environ qui sont à l'état logique « 1 " pendant quelques microsecondes, et à l'état « 0 » le reste du temps. La porte de transmission 21 devient donc conductrice pendant quelques microsecondes toutes les 250 microsecondes, et elle est bloquante le reste du temps.

A la figure 8a, la courbe 31 représente à nouveau la tension U20, qui est une image du courant i dans la bobine. La courbe 32 en dents de scie qui lui est superposée représente la tension U23. En effet. chaque fois que la porte de transmission 21 devient conductrice, c'est-à-dire lorsque le signal 21C est à l'état « 1 », la tension U23 devient égale à la tension U20. Lorsque la porte de transmission 21 est bloquante, c'est-à-dire lorsque le signal 21C est à l'état « 0", la tension U23 varie selon une courbe telle que la courbe exponentielle 28 représentée à la figure 7.

La courbe en dents de scie 33 de la figure 8b représente, à une échelle différente de celle de la figure 8a, la tension U22 de sortie de l'amplificateur différentiel 22. Cette tension U22 est égale à zéro chaque fois que la porte de transmission 21 est conductrice, et elle est égale à la différence des tensions U23 et U20 lorsque la porte de transmission 21 est bloquée. Comme les intervalles de temps pendant lesquels la porte de transmission 21 est bloquée sont égaux entre eux, la courbe 34, qui est l'enveloppe de la courbe 33, est une image de la tension Uᵣ induite dans la bobine du moteur par la rotation du rotor.

Cette enveloppe 34 pourrait être obtenue en filtrant la tension U22 dans un filtre passe-bas. Le signal de sortie de ce filtre pourrait être amplifié dans un amplificateur dont le gain serait choisi en tenant compte de tous les facteurs de proportionnalité introduits dans le circuit de la figure 6 par le choix de la résistance de mesure 18, du gain de l'amplificateur 20 et de la période du signal de commande 21C. Le signal de sortie de cet amplificateur serait alors égal à la tension induite Uᵣ. Mais ce filtrage et cette amplification ne sont pas nécessaires. La tension U22 elle-même peut être directement utilisée comme tension de mesure Uₘ dans le circuit de la figure 4. La tension Uₛ' à laquelle la tension Uₘ est comparée dans le circuit 12 de la figure 4 doit bien entendu être choisie en tenant compte des facteurs de proportionnalité ci-dessus.

Il faut noter que la tension U22 est indépendante de la tension d'alimentation Uₐ, puisque les tensions U23 et U20 sont toutes deux proportionnelles à cette tension Uₐ.

La différence des courants i"y et i'y dont il a été montré ci-dessus qu'elle est proportionnelle à la tension Uᵣₓ induite dans la bobine du moteur par la rotation du rotor au temps tₓ (voir la figure 7), peut être écrite de la manière suivante :

En termes de tension, cette équation peut s'écrire :

La figure 7 montre que :

L'équation (8) ci-dessus peut donc s'écrire :

Cette expression montre que la tension U_{rx'} qui est proportionnelle à (U_{z}―Uy), peut être mesurée sans que la tension U_{z} elle-même doive être mesurée.

La figure 9 montre le schéma de principe d'un circuit de mesure 11 (figure 4) fournissant une tension Uₘᵢ proportionnelle à Uᵣₓ sur la base de l'équation (9) ci-dessus.

Dans cette figure 9, la résistance 18 de mesure du courant circulant dans le moteur (non représenté dans cette figure 9) et l'amplificateur 20 dont la tension de sortie est une image de ce courant sont identiques à la résistance 18 et à l'amplificateur 20 de la figure 6.

La sortie de l'amplificateur 20 est reliée, par l'intermédiaire d'une porte de transmission 61 à une première borne d'un condensateur 62 de capacité C62. et à l'entrée non-inverseuse d'un amplificateur différentiel 63. La deuxième borne du condensateur 62 est reliée à la masse du circuit.

La sortie de l'amplificateur 63 est reliée à son entrée inverseuse. Le gain de cet amplificateur est donc égal à un. Sa sortie est également reliée, à travers deux portes de transmission 64 et 65, aux premières bornes de deux condensateurs 66 et 67, de capacité C66 et C67.

La deuxième borne du condensateur 66 est reliée à travers une porte de transmission 68 à la borne + Uₐ de la source d'alimentation et la deuxième borne du condensateur 67 est reliée à la sortie de l'amplificateur 20 par une porte de transmission 69.

La première borne du condensateur 66 et la deuxième borne du condensateur 67 sont reliées à une première borne de sortie du circuit, désignée par B1, par des portes de transmission 70. respectivement 71. La deuxième borne du condensateur 66 et la première borne du condensateur 67 sont reliées à une deuxième borne de sortie du circuit, désignée par B2. par des portes de transmission 72. respectivement 73.

Les portes de transmission 61 et 70 à 73 sont commandées ensemble par un signal désigné par C1. et les portes de transmission 64, 65, 68 et 69 sont commandées, également ensemble, par un signal désigné par C2.

Ces signaux C1 et C2, qui peuvent être délivrés, par exemple, par le circuit 8 de la figure 4, et qui sont représentés à la figure 10, ont des périodes identiques de 0.5 millisecondes par exemple et des durées également identiques, faibles par rapport à leur période, de 30 microsecondes par exemple. Chacun d'eux apparaît au milieu de la période de l'autre. La figure 7 peut également être utilisée pour comprendre le fonctionnement du circuit de la figure 9.

Lorsque, à un instant tₓ le signal C1 met la porte de transmission 61 dans son état conducteur. le condensateur 62 se charge à la tension Uₓ qui est proportionnelle au courant iₓ circulant à cet instant dans la bobine. La tension Uₓ apparaît à la sortie de l'amplificateur 63. Le rôle des portes de transmission 70 à 73 qui sont également rendues conductrices à cet instant sera discuté plus loin.

A l'instant ty, le signal C2 rend les portes de transmission 64, 65, 68 et 69 conductrices. La tension Uₓ mémorisée par le condensateur 62 et l'amplificateur 63 est donc appliquée à la première borne du condensateur 66 et du condensateur 67. En même temps, la tension Uₐ est appliquée à la deuxième borne du condensateur 66 et une tension proportionnelle au courant qui circule à cet instant ty dans la bobine du moteur est appliquée à la deuxième borne du condensateur 67. Comme le temps Δt qui sépare les instants tₓ et ty est court, cette tension peut être considérée comme étant la tension Uy de la figure 7. A cet instant ty, le condensateur 66 se charge donc à une tension U66 = Ua―Uₓ et le condensateur 67 se charge à une tension U67 = Uₓ―Uy.

Les charges Q66 et Q67 emmagasinées dans ces condensateurs sont donc respectivement : et

L'impulsion C1 suivante rend les portes de transmission 70 à 73 conductrices. Pendant cette impulsion C1, les condensateurs 66 et 67 sont donc branchés en parallèle avec les bornes de sortie B1 et B2 du circuit. La tension Uₘₗ qui apparaît alors à ces bornes est égale à :

Si les condensateurs 66 et 67 sont choisis de manière que C66 = C67 (Δt/T), l'équation (10) peut s'écrire : .

L'expression entre les crochets est proportionnelle à la tension Uᵣₓ (voir l'équation 9 ci-dessus). La tension Uₘₗ est donc également proportionnelle à Uᵣₓ.

Il faut noter que, avant ce circuit, la tension Uₘₗ représentative de la tension Uᵣ induite à l'instant tₓ dans la bobine par la rotation du rotor n'apparaît à la sortie du circuit que à un instant tₓ + 2At. Ce retard n'est pas gênant puisque Δt est court.

Il faut également noter que l'une ou l'autre des bornes de sortie B1 et B2 peut être mise à la masse du circuit sans que le fonctionnement de celui-ci soit modifié.

Dans le circuit de la figure 6, la précision de la valeur mesurée dépend directement de la précision de la valeur de la résistance 24 et du condensateur 25. Il est bien connu qu'il est difficile, dans une fabrication de série, d'obtenir une grande précision pour de tels éléments. Le circuit de la figure 9 ne présente pas cet inconvénient. La précision de la mesure ne dépend en effet que du rapport des capacités des condensateurs 66 et 67. Or, même en fabrication de grande série. ce rapport peut être garanti avec une très bonne précision.

Le circuit de la figure 9, comme celui de la figure 6 d'ailleurs, présente cependant un autre petit inconvénient. Pour faire les calculs et les raisonnements ci-dessus, il a été admis que les transistors 14 à 17 du circuit de commande du moteur (figure 6) ne présentent aucune résistance interne lorsqu'ils sont conducteurs. En réalité. cette résistance interne n'est pas nulle. et l'asymptote des courbes exponentielles telles que la courbe 28 de la figure 7 n'est pas située à l'ordonnée Uₐ mais à une ordonnée

Dans cette expression. R représente la valeur de la résistance de mesure 18. et ΣR- la somme des résistances internes des transistors conducteurs. Ces résistances étant différentes d'un transistor à l'autre et, en plus. variables en fonction du courant qui traverse les transistors, cette valeur Uₐ' ne peut pas être déterminée avec exactitude.

L'erreur sur la mesure de la valeur de la tension induite par la rotation du rotor causée par le remplacement de Uₐ' par Uₐ n'est pas très importante. Néanmoins la figure 11 montre le schéma d'un troisième circuit de mesure qui élimine cette source d'erreur.

Tous les éléments décrits à propos de la figure 9 se retrouvent dans la figure 11, à l'exception des portes de transmission 68 et 72 qui ne figurent pas dans ce schéma. En outre, la deuxième borne du condensateur 66 et la borne de sortie B2 sont reliées directement à la masse.

La borne de sortie B1 du circuit de la figure 9 est reliée à l'entrée inverseuse d'un amplificateur différentiel 74. L'entrée non-inverseuse de cet amplificateur 74 est reliée à la masse. La sortie de cet amplificateur 74 est reliée à son entrée inverseuse par un condensateur 75 branché en parallèle avec une porte de transmission 76. La sortie de l'amplificateur 74 est en outre reliée, à travers une porte de transmission 77, à l'entrée non-inverseuse d'un amplificateur différentiel 78. Un condensateur 79 et une porte de transmission 80 sont branchés en parallèle entre cette entrée non-inverseuse de l'amplificateur 78 et la masse.

La sortie de l'amplificateur 78 constitue la sortie du circuit de mesure 11. Cette sortie est reliée à l'entrée inverseuse de l'amplificateur 78 par une résistance 81 et à la masse du circuit par une résistance 82. L'entrée non-inverseuse de l'amplificateur 78 est en outre reliée par une porte de transmission 83 à l'entrée non-inverseuse d'un amplificateur différentiel 84. Un condensateur 85 et une porte de transmission 86 sont branchés en parallèle entre cette entrée de l'amplificateur 84 et la masse.

La sortie de l'amplificateur 84 est reliée à son entrée inverseuse. Le gain de cet amplificateur 84 est donc égal à un. Sa sortie est également reliée, par une porte de transmission 87, à une première borne d'un condensateur 88. L'autre borne de ce condensateur 88 est reliée à la masse. Enfin, la première borne du condensateur 88 est reliée par une porte de transmission 89 à l'entrée inverseuse de l'amplificateur 74.

Les portes de transmission 77 et 89 sont commandées par le signal C1 décrit ci-dessus, en même temps que les portes de transmission 61, 70, 71 et 73. Les portes de transmission 76 et 87 sont commandées par le signal C2 également décrit ci-dessus, comme les portes de transmission 64, 65 et 69. Les portes de transmission 80 et 86 sont commandées par un signal C3 qui peut être, par exemple, délivré par le circuit 9 de commande du moteur 10 et qui est à l'état « 0 pendant les impulsions motrices et à l'état « 1 » le reste du temps. Les portes 80 et 86 sont donc conductrices entre les impulsions motrices et bloquées pendant ces impulsions motrices. Enfin, la porte de transmission 83 est commandée par un signal C4 qui est normalement à « 0 » et qui passe à l'état « 1 " pendant quelques microsecondes environ une milliseconde après le début de l'impulsion motrice. Les signaux C3 et C4 sont également représentés à la figure 10.

Le fonctionnement du circuit situé entre la sortie de l'amplificateur 20 et la borne B1 est identique à celui du circuit de la figure 9. Cependant, du fait que la deuxième borne du condensateur 66 est reliée à la masse du circuit et non à la tension Uₐ, ce condensateur 66 se charge à la tension ―Uₓ, et non à la tension (Ua―Uₓ) en réponse au signal C2. L'expression de la charge Q66 devient donc :

L'équation (11) ci-dessus dans laquelle le terme Uₐ est remplacé par 0 montre que la tension Uₘ₂ qui apparaîtrait à la borne B1 en réponse au signal C1 si les éléments 74 à 89 n'existaient pas serait :

Une comparaison de cette équation (12) avec l'équation (11) ci-dessus montre que :

Il faut noter que tant que le rotor est immobile, c'est-à-dire entre les impulsions motrices et tout au début de celles-ci, la tension Uₘ₁ est nulle. La tension Uₘ₂ᵣ qui apparaîtrait à la borne B1 dans ces conditions serait donc :

Le fonctionnement du circuit composé des éléments 74 à 89 est le suivant :

Entre les impulsions motrices. le signal C3 est à « 1 ». Les condensateurs 79 et 85 sont donc court- circuités par les portes de transmission 80 et 86 qui sont conductrices. La sortie de l'amplificateur 78, qui est la sortie du circuit de mesure, et la sortie de l'amplificateur 84 sont au potentiel de la masse.

Le condensateur 88 est déchargé puisque la sortie de l'amplificateur 84, qui est à la masse, lui est reliée à chaque impulsion C2 par la porte de transmission 87.

A chaque impulsion C2, le condensateur 75 est également déchargé par la porte de transmission 76 qui le court-circuite. Immédiatement après chacune de ces impulsions C2, la sortie de l'amplificateur 74 est donc également au potentiel de la masse.

Un instant Δt après chacune de ces impulsions C2, une impulsion C1 rend les portes de transmission 70, 71, 73, 77 et 89 conductrices. La somme des charges contenues à cet instant dans les condensateurs 66, 67 et 88 est donc transférée dans le condensateur 75. La tension U75 aux bornes de ce condensateur serait alors : si la porte de transmission 80 n'était pas conductrice. Le signe - qui apparaît dans cette équation résulte du fait que la borne B1 est reliée à l'entrée inverseuse de l'amplificateur 74.

En réalité, cette tension U75 reste nulle tant que le signal C3 est à l'état « 1 " et les charges Q66 et Q67 sont transmises à la masse par cette porte de transmission 80. La charge Q88 du condensateur 88 est de toute façon nulle à cet instant. La_sortie de l'amplificateur 78 reste donc au potentiel de la masse.

Au début de chaque impulsion motrice, le signal C3 passe à l'état « O » et y reste. Les portes de transmission 80 et 86 sont donc bloquées.

Le processus décrit ci-dessus se reproduit à la première impulsion C1 qui suit le début de l'impulsion motrice mais, cette fois-ci, le condensateur 79 se charge à la tension U75 définie ci-dessus. La porte de transmission 83 est encore bloquée, ce qui fait que la tension de sortie de l'amplificateur 84 ne change pas, et que le condensateur 88 reste déchargé. La tension U75 ci-dessus devient donc égale à

Comme Q66 = C66 (- Uₓ) et Q67 = C67 (Ux―Uy), on peut écrire :

A l'instant D de la dernière impulsion C1 précédant l'impulsion C4, cette tension U75 a la valeur où UxD et Uy_{D} sont les valeurs de Uₓ et de Uy à cet instant D.

L'impulsion C4 est produite environ une milliseconde après le début de l'impulsion motrice, à un instant où le rotor est encore immobile. Cette impulsion C4 ouvre brièvement la porte de transmission 83. Le condensateur 85 se charge donc à cette tension U75_{D} qui apparaît également à la sortie de l'amplificateur 84. L'impulsion C2 suivant cette impulsion C4 ouvre la porte de transmission 87 et le condensateur 88 se charge donc également à la tension U75_{D}. La charge électrique Q88 du condensateur 88 devient donc égale à :

Il faut noter que le condensateur 85 reste pratiquement chargé à la tension U75_{D} tant que la porte de transmission 86 reste bloquée, si la résistance d'entrée de l'amplificateur 84 est grande, ce qui est le cas. Les changements ultérieurs de la tension de sortie de l'amplificateur 74 n'ont plus d'influence sur cette tension puisque la porte de transmission 83 est de nouveau bloquée en permanence.

A chaque impulsion C1 suivante, le condensateur 88 se décharge dans le condensateur 75, en même temps que les condensateurs 66 et 67. La charge du condensateur 75 devient donc

Il faut encore noter que. à chaque impulsion C2. le condensateur 88 se recharge à la tension U75_{D} qui est mémorisée par le condensateur 85.

A n'importe quel instant après l'impulsion C4. on peut donc écrire :

Si C88 = C75, et si, comme ci-dessus, C66 = C67 (Δt/T), cette équation devient :

La tension U75, qui est égale à Q75/C75, peut donc s'écrire :

Cette tension U75 est indépendante de la tension Uₐ, ou de la tension Ua'. En outre, elle est proportionnelle à la tension Uᵣₓ induite dans la bobine du moteur à l'instant tₓ par la rotation du rotor. En effet, à l'instant D défini ci-dessus, la tension Uₘ₂ donnée par l'équation (12) s'écrit :

L'équation (14) ci-dessus peut donc s'écrire :

Le rotor étant immobile à l'instant D, la tension Uₘ₂ est égale à la tension Uₘ₂ᵣ, définie par l'équation (13) ci-dessus.

En remplaçant dans l'équation (15), le terme Uₘ₂ par la valeur de Uₘ₂ᵣ tirée de cette équation (13), on peut écrire :

Une comparaison de cette équation (16) avec l'équation (11) ci-dessus montre que :

La tension Uₘ₁ étant proportionnelle à la tension U_{rx'} la tension U75 l'est également.

Si la capacité C75 est choisie égale à C67 (1 + Δt/T), alors U75 = Uₘᵢ.

Il est bien clair, cependant, qu'un autre rapport peut être choisi entre la capacité C75 et les capacités C67 et C88. De même, le gain des amplificateurs 74 et 84 peut être choisi différent de un. De toute façon la tension U75 restera proportionnelle à Uₘᵢ, et donc à la tension Uᵣₓ induite à l'instant tₓ dans la bobine du moteur par la rotation du rotor.

Il faut noter que, puisque l'entrée non-inverseuse de l'amplificateur 75 est reliée à la masse, les condensateurs 66, 67 et 88 se déchargent complètement dans le condensateur 75 à chaque impulsion C1. A chaque impulsion C2, ce condensateur 75 est court-circuité par la porte de transmission 76 et la tension U75 calculée ci-dessus retombe à zéro. Le condensateur 79 qui est chargé à cette tension U75 à chaque impulsion C1 assure la mémorisation de cette tension entre deux impulsions C1 successives. La tension U75 mémorisée par le condensateur 79 est amplifiée par l'amplificateur 78 d'un facteur qui peut être fixé librement par le choix du rapport des valeurs des résistances 81 et 82. La tension U78 de sortie de l'amplificateur 78 est également proportionnelle à la tension U_{rx'} et peut donc constituer la tension Uₘ appliquée au circuit de comparaison 12 de la figure 4. La tension de référence U_{s'} appliquée dans ce cas à ce circuit 12 doit évidemment être choisie en fonction des caractéristiques des divers composants du circuit de la figure 11, notamment des capacités des divers condensateurs et des gains des amplificateurs.

La figure 12 montre un exemple de circuit réalisant la fonction des circuits 9, 12 et 13 de la figure 4. Dans cet exemple. le circuit 12 est constitué par un simple amplificateur différentiel 41. La tension Uₘ. constituée par la tension de sortie de l'un des circuits 11 décrits ci-dessus, est appliquée à l'entrée non inverseuse de cet amplificateur 41, dont l'entrée inverseuse reçoit une tension Uₛ' choisie comme cela a été expliqué ci-dessus. Cette tension Uₛ' peut être fournie par une source séparée ou par un simple diviseur de tension branché aux bornes de la source alimentant tout le circuit.

Dans cette figure 12. le circuit de commande 9 du moteur 10 comporte les transistors 14 à 17 décrits à propos de la figure 6. Il comporte en outre un flip-flop 42 de type D dont l'entrée d'horloge Ck est reliée à la sortie S8 du circuit 8 de la figure 4. L'entrée D de ce flip-flop 42 est reliée à sa sortie inverse Q∗ de sorte qu'il change d'état chaque fois que le signal S8 passe de l'état logique « 0 » l'état logique « 1 ». La sortie directe Q du flip-flop 42 est reliée à une première entrée d'une porte ET 43 dont la sortie est reliée aux électrodes de commande des transistors 14 et 16. La sortie Q^{*} du flip-flop 42 est reliée à une première entrée d'une porte ET 44 dont la sortie est reliée aux électrodes de commande des transistors 15 et 17.

Le circuit de commande 9 comporte en outre un flip-flop 45. de type D. dont l'entrée d'horloge Ck est reliée à la sortie S8 du circuit 8 par l'intermédiaire d'un inverseur 58.

L'entrée D de ce flip-flop 45 est en permanence à l'état logique « 1 », et sa sortie Q est reliée à la seconde entrée des portes 43 et 44.

Le circuit de calcul 13 comporte un flip-flop 46, également de type D, dont l'entrée d'horloge Ck est reliée à la sortie S8 du circuit 8 et dont l'entrée D est en permanence à l'état logique « 1 ». Les sorties Q et Q^{*} du flip-flop 46 sont respectivement reliées aux premières entrées de deux portes ET 47 et 48 dont les deuxièmes entrées sont reliées, ensemble, à la sortie Q du flip-flop 45.

L'entrée R de remise à zéro du flip-flop 46 est reliée à la sortie de l'amplificateur différentiel 41.

Trois portes de transmission 49, 50 et 51 ont leur entrée de commande respectivement reliées aux sorties des portes 47 et 48, et à la sortie Q^{*} du flip-flop 45. Ces portes de transmission 49, 50 et 51 sont semblables à la porte de transmission 21 de la figure 6. Lorsque leur entrée de commande est à l'état logique « 0 », elles sont dans leur état bloquant et lorsque leur entrée de commande est à l'état logique « 1 », elles sont dans leur état conducteur.

La porte de transmission 49 est branchée entre le pôle positif + Uₐ de la source d'alimentation et une résistance 52, de valeur R52.

La porte de transmission 50 est branchée entre le pôle négatif ―Uₐ de la source d'alimentation et une résistance 53, de valeur R53.

Enfin, la porte de transmission 51 est branchée entre une tension U_{b}, qui sera définie plus loin, et une résistance 54, de valeur R54.

Les secondes bornes des résistances 52, 53 et 54 sont reliées entre elles et à l'entrée inverseuse d'un amplificateur différentiel 55, dont l'entrée non inverseuse est reliée à une tension déterminée, qui est celle de la masse dans le présent exemple.

Un condensateur 56, de capacité C56, est branché entre le point commun des résistances 52 à 54 et la masse.

La sortie de l'amplificateur 55 est reliée à une première entrée d'une porte ET 57 dont la deuxième entrée est reliée à la sortie Q^{*} du flip-flop 46. La sortie de cette porte 57 est reliée à l'entrée R de remise à zéro du flip-flop 45.

Le fonctionnement de ce circuit va maintenant être expliqué, à l'aide du diagramme de la figure 13. Au repos, la sortie Q des flip-flops 45 et 46 est à l'état « 0 •. La sortie de portes 43, 44, 47 et 48 est donc également à « 0 ». Les transistors 14 et 15 sont donc conducteurs, ce qui court-circuite la bobine du moteur 10. Les transistors 16 et 17 sont bloqués. Les portes de transmission 49 et 50 sont bloquées, alors que la porte de transmission 51 est rendue conductrice par l'état « 1 présent à la sortie Q^{*} du flip-flop 45.

La tension U56 aux bornes du condensateur 56 est donc égale à la tension U_{b}. Si cette tension est positive, comme dans cet exemple, les sorties de l'amplificateur 55 et de la porte 57 sont à « 0 ».

Si la tension U_{b} est négative, la sortie de l'amplificateur 55 et la sortie de la porte 57 sont à « 1 ».

Comme le rotor du moteur 10 est immobile, la tension U22 est nulle, et la sortie de l'amplificateur 41 est à « 0 ».

On admettra, pour cette explication, que la sortie Q du flip-flop 42 est pour le moment à « 0 et que le signal S8 de sortie du circuit 8 prend l'état « 1 pour quelques microsecondes chaque fois que le moteur doit avancer d'un pas.

Dès que le signal S8 passe à « 1 », à l'instant to, les sorties Q des flip-flops 42 et 46 passent à « 1 ».

La sortie de la porte 57 passe donc à « 0 », même si la sortie de l'amplificateur 55 est à « 1 » à cet instant.

Lorsque le signal S8 repasse à « 0 », quelques microsecondes plus tard, la sortie Q du flip-flop 45 passe également à « 1 »,

La sortie de la porte 43 passe donc aussi à « 1 ». Le transistor 14 se bloque et le transistor 16 devient conducteur. Le courant i commence à circuler dans la bobine du moteur 10, à travers les transistors 15 et 16. La tension au point 19 commence à augmenter et à agir sur le circuit de mesure 11 comme cela a été expliqué à propos des figures 6, 9 ou 12,

En même temps, la sortie Q^{*} du flip-flop 45 passe à « 0 », ce qui bloque la porte de transmission 51. La sortie de la porte 47 passe à « 1 », ce qui rend la porte de transmission 49 conductrice. La tension + Uₐ est donc appliquée au condensateur 56 à travers la résistance 52, et la tension U56 commence à augmenter selon une courbe exponentielle ayant une constante de temps T1 déterminée par le produit R52.C56. Pour simplifier le dessin, la variation de la tension U56 a été représentée, à la figure 13. comme une variation linéaire.

Lorsque à l'instant t_{d}, la tension U22 dépasse la tension de seuil Uₛ', la sortie de l'amplificateur 41 passe à « 1 ». La sortie Q du flip-flop 46 repasse donc à « 0 ». ce qui provoque le blocage de la porte de transmission 49. La valeur Uₗ atteinte par la tension U56 à l'instant t_{d} dépend du temps T2 mis par la tension induite Uᵣ pour atteindre la tension de seuil Uₛ, de la valeur de la tension U_{b} et de la constante de temps τ1.

Au même instant t_{d} la sortie Q^{*} de ce flip-flop 46 passe à « 1 », ce qui rend conductrice la porte de transmission 50. La tension ―Uₐ est donc maintenant appliquée au condensateur 56 à travers la résistance 53. La tension U56 commence donc à diminuer, à partir de la valeur U_{d}, avec une constante de temps T2 déterminée par le produit R53.C56.

Lorsque à l'instant tᵢ, cette tension U56 devient égale à une tension déterminée, qui est la tension de la masse dans le présent exemple, la sortie de l'amplificateur 55 passe à « 1 », ce qui remet le flip-flop 45 dans son état de repos, c'est-à-dire avec sa sortie Q à « 0 et sa sortie Q^{*} à « 1 ». La sortie de la porte 43 repasse donc à « 0 », ce qui bloque le transistor 16 et rend conducteur le transistor 14. Le courant i est donc interrompu, et le rotor du moteur termine son pas grâce à son inertie et grâce à une partie de l'énergie qui est emmagasinée, sous forme d'énergie magnétique, dans l'inductivité de la bobine. Le rotor est freiné par le court-circuit qui est établi à travers les transistors 14 et 15.

Le temps T3 mis par la tension U56 pour devenir égale à zéro dépend de la tension U_{d} qu'elle avait atteinte à l'instant t_{d} et de la constante de temps T2.

La durée T1 de l'impulsion motrice est égale à la somme des durées T2 et T3. Comme T3 dépend de la tension U_{d}, et que cette tension U_{d} dépend elle-même de la durée T2, on voit que cette durée T1 dépend directement du temps T2 mis par la tension Uᵣ induite dans la bobine du moteur par la rotation du rotor pour atteindre une valeur Uₛ prédéterminée.

Connaissant par des essais, comme cela a été expliqué plus haut, la durée T01 de l'impulsion motrice nécessaire pour faire tourner le moteur sans charge, le temps T02 mis par la tension induite Uᵣ pour atteindre la valeur Uₛ lorsque le moteur est également sans charge, et les coefficients a et b des droites qui représentent la variation en fonction de la charge du moteur de la durée de l'impulsion motrice et du temps mis par la tension Uᵣ pour atteindre le seuil Uₛ, il est facile de déterminer les constantes de temps _{T}1 et _{T}2 ainsi que la tension U_{b} de manière que la relation (1) mentionnée ci-dessus soit vérifiée. C'est donc sous la forme de ces paramètres τ1, _{T}2 et U_{b} que les constantes k et K de cette relation (1) sont introduites dans le présent exemple du circuit de calcul 13. La tension U_{b} peut être choisie négative, si nécessaire, pour tenir compte du signe de la constante K.

A l'instant tᵢ, l'état « 0 de la sortie Q du flip-flop 45 provoque le blocage de la porte de transmission 50. L'état « 1 » de la sortie Q^{*} de ce flip-flop 45 rend la porte de transmission 51 conductrice. La tension U_{b} est donc à nouveau appliquée au condensateur 56 à travers la résistance 54. La tension U56 augmente donc à nouveau, jusqu'à ce qu'elle atteigne, après un certain temps, la tension U_{b}.

Dès que la tension U56 devient à nouveau positive, la sortie de l'amplificateur 55 repasse à « 0 ». Cette sortie ne reste donc à l'état « 1 que pendant un temps très court.

Un certain temps après l'instant t_{d} la tension U22 redescend en dessous de la tension Us'. La sortie de l'amplificateur 41 repasse donc à « 0 ». Ce temps, qui ne joue aucun rôle dans le fonctionnement du circuit, dépend de la charge mécanique entraînée par le moteur et de la valeur de la tension Uₛ'.

Lorsque le signal S8 repasse à « 1 », le processus décrit ci-dessus recommence, avec la seule différence que cette fois-ci, c'est la sortie Q^{*} du flip-flop 42, et donc la sortie de la porte 44, qui passe à « 1 ». Le transistor 15 se bloque, et le transistor 17 devient conducteur, ce qui provoque le passage du courant i dans le sens inverse de celui qu'il avait dans le cas précédent.

La figure 14 illustre un autre exemple de circuit réalisant la fonction du circuit de calcul 13 de la figure 4.

Ce circuit comporte un flip-flop 91, de type D, dont l'entrée d'horloge Ck reçoit le signal S8 de sortie du circuit 8 de la figure 4. L'entrée D de ce flip-flop 91 est en permanence à l'état logique « 1 ». Sa sortie Q est reliée à l'entrée U/D de détermination du sens de comptage d'un compteur réversible 92. Ce compteur 92 est également présélectionnable, ce qui signifie que, en réponse à une impulsion sur une entrée de commande C, son contenu prend une valeur déterminée par les états logiques « 0 ou « 1 » qui sont appliqués à des entrées de présélection désignées, ensemble, par P.

L'entrée de commande C du compteur 92 est également reliée à la sortie S8 du circuit 8, et ses entrées P sont reliées, d'une manière fixe ou modifiable qui sera décrite plus loin, aux potentiels représentant les états logiques « 0 et « 1 ».

Le compteur 92 comprend également une entrée d'horloge Ck qui est reliée à la sortie d'une porte OU 93 dont les entrées sont respectivement reliées aux sorties de deux portes ET 94 et 95.

Les entrées de la porte 94 sont respectivement reliées à la sortie Q du flip-flop 45 de la figure 12, non représenté dans cette figure 14, à la sortie Q du flip-flop 91, et à un circuit, également non représenté, qui délivre un signal périodique ayant une fréquence f1. Ce circuit peut être le circuit 8 de la figure 4 et la fréquence f1 est choisie d'une manière qui sera décrite plus loin.

Les entrées de la porte 95 sont respectivement reliées à la sortie Q du flip-flop 45. à la sortie Q∗ du flip-flop 91 et à un circuit, qui peut être également le circuit 8 de la figure 4. et qui délivre un signal périodique ayant une fréquence f2 dont le choix sera également décrit plus loin.

Les sorties du compteur 92, désignées ensemble par S, sont reliées à un circuit de détection 96 dont la sortie prend l'état « 1 » lorsque le contenu du compteur 92 est égal à zéro. Ce circuit de détection 96 peut être constitué simplement par une porte OU inverse dont chaque entrée est reliée à une sortie du compteur 92.

La sortie de ce circuit de détection 96 est reliée à une entrée d'une porte ET 97 dont l'autre entrée est reliée à la sortie Q^{*} du flip-flop 91.

Enfin, la sortie de la porte 97 est reliée à l'entrée R de remise à zéro du flip-flop 45 de la figure 12. non représenté dans la figure 14.

Le fonctionnement de ce circuit, qui est illustré par la figure 15, est le suivant :
Lorsque le signal S8 passe à l'état « 1 », le contenu N du compteur 92 prend l'état Ni qui lui est imposé par l'état de ses entrées P. En même temps, la sortie Q du flip-flop 91 passe à l'état « 1 ».

Lorsque, à la fin de l'impulsion S8, la sortie Q du flip-flop 45 passe à l'état « 1 », les impulsions de fréquence f1 traversent les portes 94 et 93 et commencent à incrémenter le contenu du compteur 92, à partir de la valeur Ni que ce contenu a pris en réponse au signal S8.

A la fin du temps T2', la tension induite mesurée par le circuit 12 atteint la valeur de la tension de référence, et la sortie S12 passe à l'état « 1 ». La sortie Q du flip-flop 91 passe donc à l'état « 0 » et sa sortie Q^{*} à l'état « 1 ».

La valeur Nd du contenu du compteur 92 à cet instant dépend du temps T2' mis par la tension induite Uᵣ pour atteindre la tension de seuil Uₛ, de la valeur initiale Ni prise par le contenu de ce compteur 92 en réponse au signal S8, et de la fréquence f1.

La sortie Q^{*} du flip-flop 91 étant maintenant à l'état « 1 », les impulsions de fréquence f2 traversent les portes 95 et 93, et commencent à décrémenter le contenu du compteur 92, à partir de cet état Nd.

Lorsque le contenu du compteur 92 atteint la valeur zéro, la sortie du circuit de détection 96 et la sortie de la porte 97 passent à l'état « 1 », ce qui remet à « 0 la sortie Q du flip-flop 45. L'impulsion motrice qui avait commencé à la fin du signal S8 est ainsi interrompue.

Le temps T3' mis par le compteur 92 pour atteindre l'état zéro dépend de la valeur Nd atteinte par son contenu au moment où la sortie S12 du circuit 12 passe à l'état « 1 » et de la fréquence f2.

D'une manière similaire au cas de la figure 13, la durée T1' de l'impulsion motrice est égale à la somme des durées T2' et T3'. Comme la durée T3' dépend de la valeur Nd, et que cette valeur Nd dépend elle-même de la durée T2', la durée T1' de l'impulsion motrice dépend directement du temps T2' mis par la tension Uᵣ induite dans la bobine du moteur par la rotation du rotor pour atteindre la valeur Uₛ prédéterminée.

Dans ce cas, les fréquences f1 et f2 jouent le rôle des constantes de temps T1 et T2 du cas de la figure 12, et la valeur initiale Ni joue celui de la tension Ub.

Ces fréquences f1 et f2 et cette valeur initiale Ni doivent donc être déterminées par les mêmes essais que ceux qui sont nécessaires à la détermination des constantes de temps τ1 et T2 et de la tension Ub dans le cas de la figure 9, de manière que la relation (1) mentionnée ci-dessus soit vérifiée. C'est sous la forme de ces fréquences f1 et f2 et de cette valeur initiale Ni que les constantes k et K de cette relation (1) sont introduites dans cet exemple de circuit de calcul 13.

Le cas échéant, selon le signe de la constante K, il faut introduire dans le compteur 92 une valeur initiale Ni négative. Comme la valeur du contenu d'un compteur est toujours un nombre positif, il faut dans ce cas introduire dans le compteur 92 une valeur initiale Ni' égale à la différence entre la capacité de comptage du compteur 92 et la valeur absolue de Ni.

Dans ce cas, le contenu du compteur 92 passe par zéro après que Ni impulsions de fréquence f1 ont été reçues par son entrée Ck. Mais comme à ce moment la sortie Q^{*} du flip-flop 91 est encore à l'état « 0 », le signal « 1 délivré par la sortie du circuit 96 est bloqué par la porte 97. L'impulsion motrice n'est donc pas interrompue à cet instant.

Il est évident que les circuits décrits ci-dessus ne constituent que des exemples permettant la mise en oeuvre de l'invention. D'autres circuits de mesure de la tension Uᵣ pourraient être réalisés. De même, l'information fournie par cette mesure pourrait être exploitée différemment. Enfin, même dans le cas où cette information est fournie par le temps mis par cette tension Uᵣ pour dépasser un seuil déterminé Uₛ, le circuit de calcul 13 pourrait être réalisé différemment.

Cependant, ces différences dans la mise en œuvre de l'invention ne sortiraient pas du cadre de celle-ci.

Il faut encore noter que la relation (1) entre la durée optimum de l'impulsion motrice et le temps T2 mis par la tension Uᵣ pour dépasser la tension de seuil Uₛ pourrait ne pas être linéaire. Mais, même dans ce cas, elle pourrait être définie par quelques essais. Le circuit de calcul 13 devrait alors simplement être conçu de manière à réaliser la fonction voulue.

## Revendications

1. Procédé pour réduire la consommation d'un moteur pas-à-pas (10) comportant une bobine (1. 2) et un rotor couplé magnétiquement à la bobine (1. 2) et mis en rotation par des impulsions motrices appliquées à la bobine (1. 2). en adaptant automatiquement la durée des impulsions motrices (I) à la charge entraînée par le moteur (10). ledit procédé consistant à mesurer, pendant chaque impulsion motrice (I), la tension (Uᵣ) induite dans la bobine (1. 2) par la rotation du rotor, et à interrompre l'impulsion motrice (I) en dépendance de la mesure de la tension induite (U,), caractérisé par le fait qu'il consiste en outre à comparer la tension induite (Uᵣ) mesurée à une tension de référence (Uₛ), à mesurer le temps (T2) qui s'écoule entre le début de l'impulsion motrice (I) et l'instant où la tension induite (U,) devient égale à la tension de référence (Uₛ), et à interrompre l'impulsion motrice (I) en dépendance du temps mesuré (T2).

2. Procédé selon la revendication 1, caractérisé par le fait que la mesure de la tension induite (Uᵣ) consiste à produire une première tension proportionnelle au courant (i) circulant dans la bobine (1, 2), à produire une deuxième tension proportionnelle au courant qui circulerait dans la bobine (1, 2) si la tension induite (Uᵣ) était nulle, à produire une troisième tension proportionnelle à la différence entre la deuxième et la première tension, et à rendre périodiquement la deuxième tension égale à la première tension, l'enveloppe des maxima successifs de la troisième tension étant proportionnelle à la tension induite (Uᵣ).

3. Procédé selon la revendication 1, caractérisé par le fait que la mesure de la tension induite (Uᵣ) consiste à produire une première tension proportionnelle à la différence entre un premier courant circulant dans la bobine (1, 2) à un premier instant (t_{X}) et un deuxième courant circulant dans la bobine (1, 2) à un deuxième instant (ty) situé après le premier instant (tₓ), à produire une deuxième tension proportionnelle à la différence entre, d'une part, un troisième courant qui circulerait dans la bobine (1, 2) au deuxième instant (ty) si la tension induite (Uᵣ) était nulle entre le premier (tₓ) et le deuxième instant (ty), et, d'autre part, le premier courant, et à produire une troisième tension proportionnelle à la somme de la première et de la deuxième tension, la troisième tension étant proportionnelle à la tension induite (Uᵣ).

4. Procédé selon la revendication 1, caractérisé par le fait que la mesure de la tension induite (Uᵣ) consiste à produire une première tension proportionnelle à la différence entre un premier courant circulant dans la bobine (1, 2) à un premier instant (tₓ) et un deuxième courant circulant dans la bobine à un deuxième instant (ty) situé après le premier instant (tₓ), à produire une deuxième tension proportionnelle au courant circulant dans la bobine (1, 2) au premier instant (tx), à produire une troisième tension proportionnelle à la somme de la première et de la deuxième tension à un instant situé après le début de l'impulsion motrice (I) mais avant le début de la rotation du rotor, et à produire une quatrième tension proportionnelle à la somme de la première, de la deuxième et de la troisième tension, ladite quatrième tension étant proportionnelle à la tension induite (Uᵣ).

5. Procédé selon la revendication 1, caractérisé par le fait que la mesure dudit temps (T2) consiste à charger un condensateur (56) par un premier courant depuis le début de l'impulsion motrice (I) jusqu'à l'instant (t_{d}) où la tension induite (Uᵣ) devient égale à la tension de référence (Uₛ), et qu'il consiste en outre à décharger le condensateur (56) par un deuxième courant à partir dudit instant (t_{d}), et à interrompre l'impulsion motrice (I) lorsque la tension aux bornes du condensateur (56) atteint une valeur prédéterminée.

6. Procédé selon la revendication 5, caractérisé par le fait que la mesure dudit temps (T2) consiste en outre à charger le condensateur (56) à une tension différente de ladite tension prédéterminée avant de la charger par ledit premier courant.

7. Procédé selon la revendication 1, caractérisé par le fait que la mesure dudit temps (T2) consiste à incrémenter un compteur (92) à une première fréquence depuis le début de l'impulsion motrice (I) jusqu'à l'instant (t_{d}) où la tension induite devient égale à la tension de référence, et qu'il consiste en outre à décrémenter le compteur (92) à une deuxième fréquence depuis ledit instant (t_{d}), et à interrompre l'impulsion motrice (I) lorsque le compteur atteint un état prédéterminé.

8. Procédé selon la revendication 7, caractérisé par le fait que la mesure dudit temps (T2) consiste en outre à placer le compteur (92) dans un état initial différent dudit état prédéterminé avant d'incrémenter le compteur (92).

9. Dispositif pour la mise en oeuvre du procédé selon la revendication 1, comprenant des moyens (11) pour mesurer, pendant chaque impulsion motrice (I), la tension induite (Uᵣ) dans la bobine (1, 2) par la rotation du rotor et des moyens pour interrompre l'impulsion motrice en dépendance de la tension induite (Uᵣ) mesurée, caractérisé par le fait qu'il comporte en outre des moyens (12) pour comparer la tension induite (Uᵣ) mesurée à une tension de référence (Uₛ), des moyens (49, 52. 56 ; 92) pour mesurer le temps (T2) qui s'écoule entre le début de l'impulsion motrice (I) et l'instant (t_{d}) où la tension induite (Uᵣ) devient égale à la tension de référence (Uₛ), et des moyens (45) pour interrompre l'impulsion motrice (I) en dépendance du temps mesuré (T2).

10. Dispositif selon la revendication 9, caractérisé par le fait que les moyens (11) pour mesurer la tension induite (Uᵣ) comportent des moyens (18, 20) pour produire une première tension proportionnelle au courant (i) circulant dans la bobine (1, 2), des moyens (24, 25) pour produire une deuxième tension proportionnelle au courant qui circulerait dans la bobine (1, 2) si la tension induite (Uᵣ) était nulle, des moyens (22) pour produire une troisième tension proportionnelle à la différence entre la première et la deuxième tension, et des moyens (21) pour rendre périodiquement la deuxième tension égale à la première tension, l'enveloppe des maxima successifs de la troisième tension étant proportionnelle à la tension induite (Uᵣ).

11. Dispositif selon la revendication 9, caractérisé par le fait que les moyens (11) pour mesurer la tension induite (Uᵣ) comportent des moyens (67) pour produire une première tension proportionnelle à la différence entre un premier courant circulant dans la bobine (1, 2) à un premier instant (tₓ) et un deuxième courant circulant dans la bobine (1. 2) à un deuxième instant (ty) situé après le premier instant (tₓ), des moyens (66) pour produire une deuxième tension proportionnelle à la différence entre, d'une part, un troisième courant qui circulerait dans la bobine (1. 2) au deuxième instant (ty) si la tension induite (Uᵣ) était nulle entre le premier (tₓ) et le deuxième instant (ty) et, d'autre part, le premier courant, et des moyens (70, 71, 72) pour produire une troisième tension proportionnelle à la somme de la première et de la deuxième tension, ladite troisième tension étant proportionnelle à la tension induite (Uᵣ).

12. Dispositif selon la revendication 9, caractérisé par le fait que les moyens (11) pour mesurer la tension induite (Uᵣ) comportent des moyens (67) pour produire une première tension proportionnelle à la différence entre un premier courant circulant dans la bobine (1, 2) à un premier instant (tₓ) et un deuxième courant circulant dans la bobine (1, 2) à un deuxième instant (ty) situé après le premier instant (t,), des moyens (66) pour produire une deuxième tension proportionnelle au courant circulant dans la bobine (1, 2) au premier instant (tₓ), des moyens (84, 85) pour produire une troisième tension proportionnelle à la somme de la première tension et de la deuxième tension à un instant situé après le début de l'impulsion motrice (I) mais avant le début de la rotation du rotor, et des moyens (74, 75) pour produire une quatrième tension proportionnelle à la somme de la première, de la deuxième et de la troisième tension, la quatrième tension étant proportionnelle à la tension induite (Uᵣ).

13. Dispositif selon la revendication 9, caractérisé par le fait que les moyens (12, 13) pour mesurer ledit temps (T2) comportent un condensateur (56) et des moyens (49, 52) pour charger ledit condensateur (56) par un premier courant depuis le début de l'impulsion motrice (I) jusqu'à l'instant (t_{d}) où la tension induite (Uᵣ) devient égale à la tension de référence (Uₛ), et que les moyens pour interrompre l'impulsion motrice comprennent des moyens (50, 53) pour décharger ledit condensateur (56) par un deuxième courant à partir dudit instant (t_{d}) et des moyens (55) pour interrompre l'impulsion motrice (I) lorsque la tension aux bornes dudit condensateur (56) atteint une valeur prédéterminée.

14. Dispositif selon la revendication 13, caractérisé par le fait que les moyens pour mesurer ledit temps (T2) comportent en outre des moyens (51, 54) pour charger le condensateur (56) à une tension initiale différente de ladite tension prédéterminée avant de le charger par ledit premier courant.

15. Dispositif selon la revendication 9, caractérisé par le fait que les moyens (12, 13) pour mesurer ledit temps (T2) comportent un compteur (92) et des moyens (93) pour incrémenter ledit compteur (92) à une première fréquence (f1) depuis le début de l'impulsion motrice (I) jusqu'à l'instant (t_{d}) où la tension induite (Uᵣ) devient égale à la tension de référence (Uₛ), et que les moyens pour interrompre l'impulsion motrice comprennent des moyens (96) pour décrémenter ledit compteur (92) à une deuxième fréquence (f2) depuis ledit instant (t_{d}) et des moyens (95, 97) pour interrompre l'impulsion motrice (I) lorsque ledit compteur (92) atteint un état prédéterminé.

16. Dispositif selon la revendication 15, caractérisé par le fait que les moyens pour mesurer ledit temps (T2) comportent en outre des moyens (98) pour mettre ledit compteur (92) dans un état initial différent dudit état prédéterminé.

## Claims

1. A method of reducing the consumption of a stepping motor (10) having a coil (1, 2) and a rotor magnetically coupled with the coil (1, 2) and rotated by drive pulses applied to the coil (1, 2), by automatically adapting the duration of the drive pulses (I) to the load being driven by the motor (10), said method comprising measuring, during each drive pulse (I), the voltage (Uᵣ) that is induced in the coil (1, 2) by the rotor's rotation, and interrupting the drive pulse (I) in dependence on the induced voltage (Uᵣ) being measured, characterized in that it further comprises comparing the measured induced voltage (Uᵣ) with a reference voltage (Uₛ), measuring the time (T2) that elapses between the start of the drive pulse (I) and the instant when the induced voltage (Uᵣ) equalizes the reference voltage (Uₛ), and interrupting the drive pulse (1) in dependence on the measured time (T2).

2. A method as in claim 1, characterized in that measuring the induced voltage (Uᵣ) includes producing a first voltage proportional to the current (i) flowing in the coil (1. 2), producing a second voltage proportional to the current that would flow in the coil (1, 2) if the induced voltage (U,) were nil, producing a third voltage proportional to the difference between the second and first voltages, and periodically equalizing the second voltage with the first, the envelope of the successive peaks of the third voltage being proportional to the induced voltage (Uᵣ).

3. A method as in claim 1, characterized in that measuring the induced voltage (Uᵣ) includes producing a first voltage proportional to the difference between a first current flowing in the coil (1, 2) at a first instant (tₓ) and a second current flowing in the coil (1, 2) at a second instant (ty) subsequent to the first instant (tₓ)_{'} producing a second voltage proportional to the difference between, firstly. a third current that would flow in the coil (1, 2) at the second instant (ty) if the induced voltage (Uᵣ) were nil between the first and second instants (t_{x'} ty), and, secondly, the first current, and producing a third voltage proportional to the sum of the first and second voltages, the third voltage being proportional to the induced voltage (Uᵣ).

4. A method as in claim 1. characterized in that measuring the induced voltage (Uᵣ) includes producing a first voltage proportional to the difference between a first current flowing in the coil (1. 2) at a first instant (tₓ) and a second current flowing in the coil at a second instant (ty) subsequent to the first instant (tₓ)_{'} producing a second voltage proportional to the current flowing in the coil (1. 2) at the first instant (tₓ), producing a third voltage proportional to the sum of the first and second voltages at an instant subsequent to the start of the drive pulse (I) but prior to the start of the rotor's rotation, and producing a fourth voltage proportional to the sum of the first, second and third voltages, said fourth voltage being proportional to the induced voltage (Uᵣ).

5. A method as in claim 1, characterized in that measuring said time (T2) includes charging a capacitor (56) by means of a first current from the start of the drive pulse (I) till the instant (t_{d}) when the induced voltage (Uᵣ) equalizes the reference voltage (Uₛ), and in that it further comprises discharging the capacitor (56) by means of a second current from said instant (t_{d}), and interrupting the drive pulse (I) when the voltage at the terminals of the capacitor (56) reaches a predetermined value.

6. A method as in claim 5, characterized in that measuring said time (T2) further includes charging the capacitor (56) at a voltage other than said predetermined voltage before charging it by means of said first current.

7. A method as in claim 1, characterized in that measuring said time (T2) includes incrementing a counter (92) at a first frequency from the start of the drive pulse (I) till the instant (t_{d}) when the induced voltage equalizes the reference voltage, and in that it further comprises decrementing the counter (92) at a second frequency from said instant (t_{d}), and interrupting the drive pulse (I) when the counter reaches a predetermined state.

8. A method as in claim 7, characterized in that measuring said time (T2) further includes setting the counter (92) in an initial state other than said predetermined state before incrementing the counter (92).

9. A device for carrying out the method of claim 1, comprising means (11) for measuring, during each drive pulse (I), the voltage (Uᵣ) that is induced in the coil (1, 2) by the rotation of the rotor and means for interrupting the drive pulse in dependence on the induced voltage (Uᵣ) that is being measured, characterized in that it further comprises means (12) for comparing the measured induced voltage (Uᵣ) with a reference voltage (Uₛ), means (49, 52, 56 ; 92) for measuring the time (T2) that elapses between the start of the drive pulse (I) and the instant (t_{d}) when the induced voltage (Uᵣ) equalizes the reference voltage (Uₛ), and means (45) for interrupting the drive pulse (I) in dependence on the measured time (T2).

10. A device as in claim 9, characterized in that the means (11) for measuring the induced voltage (Uᵣ) include means (18, 20) for producing a first voltage proportional to the current (i) flowing in the coil (1, 2), means (24, 25) for producing a second voltage proportional to the current that would flow in the coil (1, 2) if the induced voltage (Uᵣ) were nil, means (22) for producing a third voltage proportional to the difference between the first and second voltages, and means (21) for periodically equalizing the second voltage with the first voltage, the envelope of the successive peaks of the third voltage being proportional to the induced voltage (Uᵣ).

11. A device as in claim 9, characterized in that the means (11) for measuring the induced voltage (Uᵣ) include means (67) for producing a first voltage proportional to the difference between a first current flowing in the coil (1, 2) at a first instant (tₓ) and a second current flowing in the coil (1, 2) at a second instant (ty) subsequent to the first instant (t,), means (66) for producing a second voltage proportional to the difference between, firstly, a third current that would flow in the coil (1, 2) at the second instant (ty) if the induced voltage (Uᵣ) were nil between the first and second instants (t,, ty) and, secondly, the first current, and means (70, 71, 72) for producing a third voltage proportional to the sum of the first and second voltages, said third voltage being proportional to the induced voltage (Uᵣ).

12. A device as in claim 9, characterized in that the means (11) for measuring the induced voltage (Uᵣ) include means (67) for producing a first voltage proportional to the difference between a first current flowing in the coil (1, 2) at a first instant (tₓ) and a second current flowing in the coil (1, 2) at a second instant (ty) subsequent to the first instant (t,), means (66) for producing a second voltage proportional to the current flowing in the coil (1, 2) at the first instant (t,), means (84, 85) for producing a third voltage proportional to the sum of the first and second voltages at an instant subsequent to the start of the drive pulse (I) but prior to the start of the rotor's rotation, and means (74, 75) for producing a fourth voltage proportional to the sum of the first, second and third voltages, the fourth voltage being proportional to the induced voltage (Uᵣ).

13. A device as in claim 9, characterized in that the means (12, 13) for measuring said time (T2) include a capacitor (56) and means (49, 52) for charging said capacitor (56) by means of a first current from the start of the drive pulse (I) till the instant (t_{d}) when the induced voltage (Uᵣ) equalizes the reference voltage (Uₛ), and in that the means for interrupting the drive pulse include means (50. 53) for discharging said capacitor (56) by means of a second current from said instant (t_{d}) and means (55) for interrupting the drive pulse (I) when the voltage at the terminals of said capacitor (56) reaches a predetermined value.

14. A device as in claim 13, characterized in that the means for measuring said time (T2) further include means (51, 54) for charging the capacitor (56) at an initial voltage other than said predetermined voltage before charging it by means of said first current.

15. A device as in claim 9, characterized in that means (12. 13) for measuring said time (T2) include a counter (92) and means (93) for incrementing said counter (92) at a first frequency (f1) from the start of the drive pulse (I) till the instant (t_{d}) when the induced voltage (Uᵣ) equalizes the reference voltage (Uₛ), and in that the means for interrupting the drive pulse include means (96) for decrementing said counter (92) at a second frequency (f2) from said instant (t_{d}) and means (95. 97) for interrupting the drive pulse (I) when said counter (92) reaches said predetermined state.

16. A device as in claim 15, characterized in that the means for measuring said time (T2) further include means (98) for setting said counter (92) in an initial state other than said predetermined state.

## Patentansprüche

1. Verfahren zum Verringern der Leistungsaufnahme eines Schrittmotors (10). umfassend eine Wicklung (1, 2) und einen mit der Wicklung (1, 2) magnetisch gekoppelten und durch an die Wicklung (1,

2) angelegte Antriebsimpulse in Rotation versetzten Rotor, durch automatisches Anpassen der Dauer der Antriebsimpulse (I) an die von dem Motor (10) getriebene Belastung, wobei das Verfahren darin besteht, während jedes Antriebsimpulses (I) die Spannung (Uᵣ) zu messen, die in der Wicklung (1, 2) durch Drehung des Rotors induziert wird, und den Antriebsimpuls (I) in Abhängigkeit von der Messung der induzierten Spannung (Uᵣ) zu unterbrechen, dadurch gekennzeichnet, dass das Verfahren ferner darin besteht, die gemessene induzierte Spannung (Uᵣ) mit einer Referenzspannung (Uₛ) zu vergleichen, die Zeit (T2) zu messen, die zwischen dem Beginn des Antriebsimpulses (I) und dem Zeitpunkt verstreicht. zu dem die induzierte Spannung (Uᵣ) gleich der Referenzspannung (Uₛ) wird, und den Antriebsimpuls (I) in Abhängigkeit von der gemessenen Zeit (T2) zu unterbrechen.

2. Verfahren nach Anspruch 1, dadurch gekennzeichnet, dass die Messung der induzierten Spannung (Uᵣ) so erfolgt, dass eine erste Spannung erzeugt wird, proportional dem in der Wicklung (1, 2) fliessenden Strom (i), eine zweite Spannung erzeugt wird, proportional dem Strom, der in der Wicklung (1, 2) flösse, wenn die induzierte Spannung (Uᵣ) Null wäre, eine dritte Spannung erzeugt wird. proportional der Differenz zwischen der zweite und der ersten Spannung, und periodisch die zweite Spannung gleich der ersten Spannung gemacht wird, wobei die Umhüllende der aufeinanderfolgenden Maxima der dritten Spannung proportional der induzierten Spannung (Uᵣ) ist.

3. Verfahren nach Anspruch 1, dadurch gekennzeichnet, dass die Messung der induzierten Spannung (Uᵣ) so erfolgt, dass eine erste Spannung, proportional der Differenz zwischen einem ersten, in der Wicklung (1, 2) zu einem ersten Zeitpunkt (tₓ) fliessenden Strom und einem zweiten Strom erzeugt wird, der in der Wicklung (1, 2) zu einem zweiten, auf den ersten Zeitpunkt (tₓ) folgenden Zeitpunkt (ty) fliesst, dass eine zweite Spannung erzeugt wird, proportional der Differenz zwischen einerseits einem dritten Strom, der in der Wicklung (1, 2) zu dem zweiten Zeitpunkt (ty) flösse, wenn die induzierte Spannung (Uᵣ) zwischen dem ersten (tₓ) und dem zweiten Zeitpunkt (ty) Null wäre und andererseits dem ersten Strom, und dass eine dritte Spannung proportional der Summe der ersten und der zweiten Spannung erzeugt wird, welche dritte Spannung proportional der induzierten Spannung (Uᵣ) ist.

4. Verfahren nach Anspruch 1, dadurch gekennzeichnet, dass die Messung der induzierten Spannung (Uᵣ) derart erfolgt, dass eine erste Spannung proportional der Differenz zwischen einem ersten in der Wicklung (1, 2) zu einem ersten Zeitpunkt (tₓ) fliessenden Strom und einem zweiten in der Wicklung zu einem zweiten, auf den ersten (tₓ) folgenden Zeitpunkt (ty) fliessenden Strom, erzeugt wird, dass eine zweite Spannung proportional dem in der Wicklung (1, 2) zum ersten Zeitpunkt (tₓ) fliessenden Strom erzeugt wird, dass eine dritte Spannung proportional der Summe der ersten und der zweiten Spannung zu einem nach Beginn des Antriebsimpulses (I), jedoch vor Beginn der Drehung des Rotors liegenden Zeitpunkt erzeugt wird und dass eine vierte Spannung proportional der Summe aus der ersten, der zweiten und der dritten Spannung erzeugt wird, welche vierte Spannung proportional der induzierten Spannung (Uᵣ) ist.

5. Verfahren nach Anspruch 1, dadurch gekennzeichnet, dass die Messung der genannten Zeit (T2) derart erfolgt, dass ein Kondensator (56) von einem ersten Strom vom Beginn des Antriebsimpulses (I) bis zu dem Zeitpunkt (t_{d}) geladen wird, in welchen die induzierte Spannung (Uᵣ) gleich der Referenzspannung (Uₛ) wird, und dass das Verfahren ferner darin besteht, den Kondensator (56) durch einen zweiten Strom von diesen Zeitpunkt (t_{d}) an zu entladen, und den Antriebsimpuls (I) zu unterbrechen. sobald die Spannung an den Klemmen des Kondensators (56) einen vorgegebenen Wert erreicht.

6. Verfahren nach Anspruch 5, dadurch gekennzeichnet, dass die Messung der Zeit (T2) ferner darin besteht, den Kondensator (56) auf eine Spannung zu laden, die abweicht von der genannten vorgegebenen Spannung, bevor er durch den genannten ersten Strom geladen wird.

7. Verfahren nach Anspruch 1, dadurch gekennzeichnet, dass die Messung der genannten Zeit (T2) derart erfolgt. dass ein Zähler (92) mit einer ersten Frequenz inkrementiert wird, beginnend mit dem Beginn des Antriebsimpulses (I) bis zu dem Zeitpunkt (t_{d}) zu welchem die induzierte Spannung gleich der Referenzspannung wird und dass es ferner darin besteht, den Zähler (92) mit einer zweiten Frequenz zu dekrementieren, beginnend mit dem genannten Zeitpunkt (t_{d}), und den Antriebsimpuls (I) zu unterbrechen. wenn der Zähler einen vorgegebenen Zählstand erreicht.

8. Verfahren nach Anspruch 7, dadurch gekennzeichnet, dass die Messung der genannten Zeit (T2) ferner darin besteht. den Zähler (92) auf einen Anfangszählstand zu bringen, der abweicht von dem vorgegebenen Zählstand, bevor der Zähler (92) inkrementiert wird.

9. Vorrichtung zur Durchführung des Verfahrens nach Anspruch 1 mit Mitteln (11) zum Messen. während jedes Antriebsimpulses (I), der Spannung (Uᵣ), die in der Wicklung (1. 2) durch Drehung des Rotors induziert wird und Mittel zum Unterbrechen des Antriebsimpulses in Abhängigkeit von der gemessenen induzierten Spannung (Uᵣ). dadurch gekennzeichnet, dass sie ferner Mittel (12) umfasst zum Vergleichen der gemessenen, induzierten Spannung (Uᵣ) mit einer Referenzspannung (U_{S}), Mittel (49, 52, 56 ; 92) zum Messen der Zeit (T2), die zwischen dem Beginn des Antriebsimpulses (I) und dem Zeitpunkt (t_{d}) verstreicht, zu welchem die induzierte Spannung (Uᵣ) gleich der Referenzspannung (Uₛ) wird, und Mittel (45) zum Unterbrechen des Antriebsimpulses (I) in Abhängigkeit von der gemessenen Zeit (T2).

10. Vorrichtung nach Anspruch 9, dadurch gekennzeichnet, dass die Mittel (11) zum Messen der induzierten Spannung (Uᵣ) Mittel (18, 20) umfassen zum Erzeugen einer ersten Spannung proportional dem Strom (i), der in der Wicklung (1, 2) fliesst, Mittel (24, 25) zum Erzeugen einer zweiten Spannung proportional dem Strom, der in der Wicklung (1, 2) flösse, wenn die induzierte Spannung (U,) Null wäre. Mittel (22) zum Erzeugen einer dritten Spannung proportional der Differenz zwischen der ersten und der zweiten Spannung, und Mittel (21), um periodisch die zweite Spannung gleich der ersten Spannung zu machen, wobei die Umhüllende der aufeinanderfolgenden Maxima der dritten Spannung proportional der induzierten Spannung (U,) ist.

11. Vorrichtung nach Anspruch 9, dadurch gekennzeichnet, dass die Mittel (11) zum Messen der induzierten Spannung (Uᵣ) Mittel (67) umfassen zum Erzeugen einer ersten Spannung proportional der Differenz zwischen einem ersten in der Wicklung (1, 2) zu einem ersten Zeitpunkt (tₓ) fliessenden Strom und einem zweiten Strom, der in der Wicklung (1, 2) zu einem zweiten, auf den ersten (tₓ) folgenden Zeitpunkt (ty) fliesst, Mittel (66) zum Erzeugen einer zweiten Spannung proportional der Differenz zwischen einerseits einem dritten Strom, der in der Wicklung (1, 2) zum zweiten Zeitpunkt (ty) flösse, wenn die induzierte Spannung (Uᵣ) zwischen dem ersten (tₓ) und dem zweiten Zeitpunkt (ty) Null wäre, und andererseits dem ersten Strom, sowie Mittel (70, 71, 72) zum Erzeugen einer dritten Spannung proportional der Summe der ersten und der zweiten Spannung, welche dritte Spannung proportional der induzierten Spannung (Uᵣ) ist.

12. Vorrichtung nach Anspruch 9, dadurch gekennzeichnet, dass die Mittel (11) zum Messen der induzierten Spannung (Uᵣ) Mittel (67) umfassen zum Erzeugen einer ersten Spannung proportional der Differenz zwischen einem ersten in der Wicklung (1, 2) zu einem ersten Zeitpunkt (tₓ) fliessenden Strom und einem zweiten in der Wicklung (1, 2) zu einem zweiten, dem ersten (tₓ) folgenden Zeitpunkt (ty) fliessenden Strom, Mittel (66) zum Erzeugen einer zweiten Spannung proportional dem in der Wicklung (1, 2) zu dem ersten Zeitpunkt (tₓ) fliessenden Strom, Mittel (84, 85) zum Erzeugen einer dritten Spannung proportional der Summe der ersten Spannung und der zweiten Spannung zu einem nach Beginn des Antriebsimpulses (I), jedoch vor Beginn der Rotordrehung liegenden Zeitpunkt, und Mittel (74, 75) zum Erzeugen einer vierten Spannung proportional der Summe der ersten, der zweiten und der dritten Spannung, welche vierte Spannung proportional der induzierten Spannung (Uᵣ) ist.

13. Vorrichtung nach Anspruch 9, dadurch gekennzeichnet, dass die Mittel (12, 13) zum Messen der genannten Zeit (T2) einen Kondensator (56) und Mittel (49, 52) umfassen zum Laden des Kondensators (56) mit einem ersten Strom von Beginn des Antriebsimpulses (I) an bis zu dem Zeitpunkt (t_{d}), wo die induzierte Spannung (Uᵣ) der Referenzspannung (Uₛ) gleich wird, und dass die Mittel zum Unterbrechen des Antriebsimpulses Mittel (50, 53) umfassen zum Entladen des Kondensators (56) durch einen zweiten Strom von dem genannten Zeitpunkt (t_{d}) an, sowie Mittel (55) zum Unterbrechen des Antriebsimpulses (I), sobald die Spannung an den Klemmen des genannten Kondensators (56) einen vorgegebenen Wert erreicht.

14. Vorrichtung nach Anspruch 13, dadurch gekennzeichnet, dass die Mittel zum Messen der Zeit (T2) ferner Mittel (51, 54) umfassen zum Laden des Kondensators (56) auf eine Anfangsspannung, die abweicht von der genannten vorgegebenen Spannung, bevor der Kondensator mit dem genannten ersten Strom geladen wird.

15. Vorrichtung nach Anspruch 9, dadurch gekennzeichnet, dass die Mittel (12, 13) zum Messen der genannten Zeit (T2) einen Zähler (92) und Mittel (93) umfassen zum Inkrementieren des Zählers (92) mit einer ersten Frequenz (f1) von den Beginn des Antriebsimpulses (I) an bis zu dem Zeitpunkt (T_{d}), wo die induzierte Spannung (Uᵣ) gleich der Referenzspannung (Uₛ) wird, und dass die Mittel zum Unterbrechen des Antriebsimpulses Mittel (96) umfassen zum Dekrementieren des genannten Zählers (92) mit einer zweiten Frequenz (f2) von dem genannten Zeitpunkt (t_{d}) an sowie Mittel (95, 97) zum Unterbrechen des Antriebsimpulses (I), sobald der genannte Zähler (92) einen vorgegebenen Zählstand erreicht.

16. Vorrichtung nach Anspruch 15, dadurch gekennzeichnet, dass die Mittel zum Messen der genannten Zeit (T2) ferner Mittel (98) umfassen zum Setzen des Zählers (92) auf einen Anfangszählstand, der abweicht von dem genannten vorgegebenen Zählstand.
